# EUROPÄISCHE PATENTSCHRIFT

(11) **EP 1 730 766 B1**
(45) Veröffentlichungstag und Bekanntmachung des Hinweises auf die Patenterteilung: **27.03.2013**
(21) Anmeldenummer: 04802774.2
(22) Anmeldetag: 19.11.2004
(51) Int. Cl.: H01J 61/073

(54) **ELEKTRODENSYSTEM FÜR EINE HOCHDRUCKENTLADUNGSLAMPE**
ELECTRODE SYSTEM FOR A HIGH-PRESSURE DISCHARGE LAMP
SYSTEME D'ELECTRODES POUR LAMPE A DECHARGE GAZEUSE HAUTE PRESSION

(30) Priorität: 23.02.2004 DE 102004008746; 12.03.2004 DE 102004012242
(43) Veröffentlichungstag der Anmeldung: 13.12.2006
(73) Patentinhaber: OSRAM GmbH, 81543 München (DE)
(72) Erfinder: DAMBACHER, Anton, 85111 Adelschlag (DE); DAVIDEIT, Helmut, 86551 Aichach (DE); MEYER, Klaus, 85131 Pollenfeld (DE)
(86) Internationale Anmeldenummer: PCT/DE2004/002561
(87) Internationale Veröffentlichungsnummer: WO 2005/083744

(56) Entgegenhaltungen:
- EP-A- 0 587 238
- WO-A-95/28732
- DE-A1- 2 318 062
- DE-A1- 2 951 966
- US-A- 4 724 358
- PATENT ABSTRACTS OF JAPAN Bd. 2000, Nr. 07, 29. September 2000 (2000-09-29) -& JP 2000 100386 A (MATSUSHITA ELECTRONICS INDUSTRY CORP), 7. April 2000 (2000-04-07)

## Beschreibung

### Technisches Gebiet

Die Erfindung geht aus von einem Elektrodensystem für eine Hochdruckenttadungslampe gemäß dem Oberbegriff des Anspruchs 1. Es handelt sich dabei insbesondere um Elektroden für Hochdruckentladungslampen, die Quecksilber und/oder Natrium enthalten. Ein Anwendungsgebiet sind beispielsweise Metallhalogenidlampen, ein weiteres insbesondere Natriumhochdrucklampen.

### Stand der Technik

Aus der EP 587 238 und WO 95/28732 ist bereits ein Elektrodensystem für eine Hochdruckentladungslampe bekannt, bei dem eine Elektrode und eine Durchführung verwendet werden, wobei auf dem Elektrodenschaft eine Wendel angebracht ist. Gleichzeitig ist auf der Durchführung eine umhüllende Wicklung angebracht. Sie dient teils der Verbesserung der Abdichtung und dem Schutz vor Korrosion, insbesondere aber bei keramischen Entladungsgefäßen füllt die Wendel das Totvolumen in der Kapillare; außerdem passt der thermischen Ausdehnungskoeffizient des üblicherweise verwendeten Molybdäns besser zu Al2O3. Häufig besteht die Wendel aus Wolfram, um die hohen Temperaturen in Entladungsnähe auszuhalten. Bei der Wicklung kommt es eher auf Verträglichkeit mit dem Glaslot an, so dass hier meist ein Molybdändraht verwendet wir. Im allgemeinen ist die Durchführung massiver als der Schaft und entsprechend ist die Wicklung aus deutlich dickerem Draht als die Wendel. Übliche Elektrodensysteme für niedrige Wattagen bis etwa 100 W sind häufig dreiteilig, wobei die Durchführung zweiteilig mit einem Anschlussteil zum Elektrodenschaft aus Molybdänstift und einem Niobstift als Endstück gestaltet ist.

Höherwattige Lampen sind häufig drei- oder vierteilig, sie verwenden als Anschlussteil meist ein stiftförmiges Cermetteil.

Aus er DE-A 29 51 966 ist ein Elektrodensystem für eine Hochdruckentladungslampe mit Quarzkolben bekannt, bei dem der Schaft eine Verdickung besitzt, wobei ein Wendelteil darüber geführt ist.

Aus der JP-A 2000-100386 ist ein Elektrodensystem bekannt, bei dem eine Wendel und eine Wicklung separat auf einen Schaft aufgebracht sind.

Aus der US 4 724 358 ist eine Elektrode bekannt, bei der am Kopf eine Wendel aufgeschoben ist, die einen separaten Kernstift aufweist.

### Darstellung der Erfindung

Es ist Aufgabe der vorliegenden Erfindung, ein Elektrodensystem gemäß dem Oberbegriff des Anspruchs 1 bereitzustellen, mit dem die Betriebseigenschaften von Hochdruckentladungslampen verbessert werden und insbesondere auch bessere Lichtstrom- und Maintenance-Eigenschaften erzielt werden.

Diese Aufgabe wird durch die kennzeichnenden Merkmale des Anspruchs 1 gelöst. Besonders vorteilhafte Ausgestaltungen finden sich in den abhängigen Ansprüchen.

Eine weitere Aufgabe ist die Bereitstellung einer Lampe mit einem derartigen Elektrodensystem.

Diese Aufgabe wird durch die Merkmale des Anspruchs 18 gelöst.

Erfindungsgemäß wird eine starre Verbindung zwischen Wendel und Wicklung hergestellt, die die Qualität verbessert und zu besser reproduzierbaren Ergebnissen im Verhalten der Lampe führt. Es besteht dadurch eine feste Abstandsbeziehung zwischen Wendel und Wicklung, so dass die ohnehin erforderliche exakte Justierung der Wicklung automatisch eine exakte Justierung der Wendel nach sich zieht. Eine derartige Verknüpfung wurde aufgrund der an sich völlig unterschiedlichen Anforderungsprofile für Wendel und Wicklung bisher nicht in Betracht gezogen.

Für das Grundprinzip der Erfindung spielt es dabei keine Rolle, wie das Elektrodensystem genau aufgebaut ist. Im allgemeinen besteht es zumindest aus einem Elektrodenschaft mit einem Kopf, der als Wendel gestaltet ist, und einem Anschlussteil. Zumindest auf einem Teil des Anschlussteils ist eine umhüllende Wicklung aufgebracht.

Das Anschlussteil kann einerseits integral mit dem Elektrodenschaft verbunden sein. Dabei besteht das integrale Teil meist aus einem Stift, der aus Wolfram gefertigt ist.

Das Anschlussteil kann jedoch auch ein separates Teil sein. In diesem Fall ist es häufig baulich vereinigt mit einem Teil der Durchführung, die an das Anschlussteil angesetzt ist. Üblich sind Anschlussteile aus Molybdän, Wolfram oder Cermet. In diesem Fall ist der Durchmesser des Anschlussteils häufig merklich (bis 150 %) oder sogar erheblich (bis 400%) größer als der Durchmesser des Elektrodenschafts. Das erfindungsgemäße Konzept kann dem dadurch Rechnung tragen, dass bei sehr großem Unterschied im Durchmesser der Wendel und der Wicklung diese beiden Teile aus separaten Werkstücken gefertigt sind, die miteinander verbunden sind. Eine typische starre Verbindung lässt sich beispielsweise durch Schweißen, Löten oder Verwickeln erzielen.

In einer Ausführungsform der Erfindung sind Wendel und Wicklung über eine sog. Wicklungsunterbrechung miteinander verbunden. Besondere Vorteile entfaltet diese Ausführungsform dann, wenn der Durchmesser von Elektrodenschaft und Anschlussteil nicht allzu verschieden gewählt werden und sich nicht mehr als 50 % voneinander unterscheiden, insbesondere sogar bis auf 20 % gleich sind. In diesem Fall kann Wendel und Wicklung einstückig aus einem Draht gefertigt werden. Diese Technik hat den Vorteil, dass Wendel und Wicklung in einem Arbeitsvorgang direkt auf das Elektrodensystem aufgebracht werden, und nicht wie bisher üblich separat gefertigt und dann noch mühsam separat aufgebracht werden müssen. Somit stellt diese neue Technik einen Quantensprung in der Kostenreduzierung und Qualitätsverbesserung für Elektrodensysteme und damit hergestellte Hochdruckentladungslampen dar.

Die Erfindung versetzt die Fachwelt in die Lage, die Herstellung von mit Elektroden bestückten keramischen Entladungsgefäßen zu vereinfachen und zu verbilligen. Dabei steht insbesondere auch die Entwicklung von Lampen mit kleiner Leistung im Blickpunkt. Denn das einfache und zuverlässige Fertigungsverfahren ermöglicht erstmals geringe Toleranzen in der Fertigung, insbesondere von kleinen Wattagen im Bereich von 20 bis 75 W.

Übliche Elektrodensysteme sind dreiteilig und bestehen aus einem Elektrodenschaft aus Wolfram und einer zweiteiligen Durchführung mit einem Anschlussteil aus Molybdän, auf das die Wicklung aufgebracht ist und einem Endstück aus Niob. Das Anschlussteil besteht häufig auch aus einem elektrisch leitenden Cermet, bestehend aus Molybdän und Al₂O₃ mit in etwa gleichen Anteilen, wie an sich bekannt. Diese Ausführungsform ist eher für kleinere Wattagen bis 150 W üblich. Die Wicklung auf dem Anschlussteil kann durch eine weitere Wicklung modifiziert sein. Diese weitere Wicklung kann in etwa gleiche Eigenschaften wie die erste Wicklung haben und eine ergänzende zweite Lage aus dem gleichen Material auf der ersten Wicklung bilden, oder auch aus anderem Material bestehen, oder zur besseren Stabilisierung als Umspinnungsdraht auf der eigentlichen Wicklung ausgeführt sein.

Eine weitere Ausführungsform für höhere Wattagen (150 bis 400 W) verwendet ein vierteiliges Elektrodensystem, wobei zwischen Anschlussteil, häufig aus Molybdän, und Endstück, häufig aus Niob, ein Zwischenstück, meist ein Cermet, eingebracht ist.

Im allgemeinen werden die verschiedenen Bestandteile des Elektrodensystems, das üblicherweise zwei- bis vierteilig ist, verschweißt oder verlötet oder mechanisch verbunden, beispielsweise durch Crimpen oder Stecken.

Das erfindungsgemäße Elektrodensystem findet in keramischen Entladungsgefäßen für Hochdruckentladungslampen Verwendung. Dabei spielt es keine Rolle, ob das Entladungsgefäß einseitig oder zweiseitig verschlossen ist. Die Elektrode wird im Entladungsgefäß über ihren Schaft gehaltert, beispielsweise durch eine Durchführung, die Teil des Schaftes ist oder daran angesetzt ist, wobei diese Durchführung in einer keramischen Kapillare abgedichtet ist, wie an sich bekannt.

Die Wendel auf dem Elektrodenschaft kann bündig mit dem Schaft abschließen, oder auch vorstehen oder zurückgesetzt sein.

Damit ist eine besonders einfache Fertigung der Elektrode möglich. Ausgangsmaterial ist beispielsweise ein Endlosgewickel, das Wickelabschnitte und Unterbrechungen der Wicklung enthält. Ein erster Wickelabschnitt kann die Wendel (W) bilden, ein benachbarter, über eine sog. Unterbrechung (U) beabstandeter zweiter Wickelabschnitt die Wicklung (W) bilden. Im Prinzip ist ein derartiges sog. WUW-Gewickel mit beliebiger Länge, insbesondere mit beliebiger Länge der gewickelten Segmente und der Unterbrechungen, herstellbar und verwendbar.

Eine typische Lampe mit mindestens einem Elektrodensystem weist zumindest ein Entladungsgefäß auf, das Metalldampf enthält, insbesondere Quecksilber und/oder Natrium, wobei das Entladungsgefäß aus Keramik gefertigt ist. Bevorzugt handelt es sich um relativ niederwattige Lampen mit einer Leistung von 20 bis 400 W. Jedoch sind höherwattige Lampen, beispielsweise bis 2000 W, nicht ausgeschlossen.

Das bevorzugte Herstellverfahren zur Herstellung eines Elektrodensystems kann auch dahingehend modifiziert sein, dass statt eines durchgehenden Kernstifts, der die Aufgabe des Schafts und des Anschlussteils in einem löst, ein Kernstift verwendet wird, der aus zwei Teilen mit unterschiedlichem Durchmesser zusammengesetzt ist.

Das Schneiden des Endlosgewickels in Abschnitte erfolgt bevorzugt mittels Drahterodieren oder durch Anwendung von Laserpulsen. Ein derartiges Gewickel besitz gute Maßhaltigkeit. Die Wendel kann nicht mehr verrutschen. Ein bündiger Abschluss der Wendel am Kernstift bleibt erhalten. Ein Abfallen der Wendel bei starker Belastung ist jetzt ausgeschlossen.

Zudem wird ein definierter Wärmeübergang erzeugt. Die Elektrodenparameter bleiben innerhalb eines Fertigungsloses jetzt gleich, so dass auch der Kontakt und somit anfängliche Wärmeübergang nach dem Lampenstart zwischen Wendel und Schaft bei allen Lampen praktisch identisch ist. Separate Mittel zur Befestigung der Wendel, wie beispielsweise Überstände wie in DE-A 198 08 981 beschrieben, werden jetzt nicht mehr benötigt. Ein weiterer Vorteil der neuen Herstellungsmethode ist, dass sich die Elektrode durch den Verzicht auf das Aufschieben nicht mehr verbiegen kann. Die extrem schonende Fertigung bewirkt, dass keine Spleiße mehr im Elektrodenbereich abstehen, so dass das Schwärzungsverhalten und die Bogenruhe verbessert werden.

Mit dem neuen Herstellverfahren können extrem einfache, nämlich nur aus zwei Teilen bestehende Elektrodensysteme gefertigt werden, die auch für sehr geringe Wattagen maßhaltig sind. Für eine keramische 20 W-Lampe mit Wendel gab es bisher noch kein großtechnisch sinnvolles Herstellverfahren.

Damit lassen sich auch spezielle Bauteile, die als Frontstücke des Elektrodensystems fungieren, erstellen und insbesondere eine hochgradige Symmetrie aufweisen. Der Vorteil symmetrischer Elektrodensysteme bzw. von Bauteilen, die Frontstücke bilden, ist, dass dadurch die erste oder einzige Schweißung, die Bestandteile des Elektrodensystems miteinander verbindet, weiter weg vom Entladungsbogen angeordnet ist, wodurch das Problem überhitzter Schweißpunkte und abknickender Elektrodenköpfe minimiert wird.

Bei hoher Leistung, beispielsweise 150 bis 600 W, ist jetzt ein kostengünstiges Dreiteil-Design möglich statt eines aufwendigen Vierteil-Designs, da ein Frontstück in seiner Länge maßgeschneidert werden kann, wodurch auch hier der Schweißknoten aus der heißen Zone verlagert werden kann. Ein weiterer Vorteil ist, dass in kühleren Regionen das besser angepasste Cermet verwendet werden kann. Bisher war bei großen Wattagen ein Dreiteil-Design nicht möglich, weil zum einen ein Cermetmaterial nicht ausreichend wärmestabil ist und umgekehrt eine Verlängerung des Kernstifts bis in die Durchführung hinein sich wegen des aufgrund dieser Maßnahme entstehenden großen Totvolumens in der Kapillare verbietet. Zum andern kann auch kein Molybdänstift verwendet werden, weil dann die Abdichtung nicht ausreichend funktioniert. Ein großer Stift aus Molybdän ist zu wenig im thermischen Ausdehnungskoeffizienten an die Keramik der Kapillare angepasst.

Das neue Herstellverfahren für ein Elektrodensystem mit Wendel und Wicklung macht die Herstellung erheblich einfacher und kostengünstiger und erleichtert die Automatisierung.

Die neue Elektrode eignet sich sehr gut für die Herstellung mittels Laser. Typisch wird für diese Arbeiten ein Nd-YAG-Laser verwendet. Der Laser kann als Schneidewerkzeug verwendet werden oder für die Materialbearbeitung, insbesondere den Abtrag. Im ersten Fall wird ein besonders gerader, gratfreier Schnitt erzielt, im zweiten Fall lässt sich ein vorstehender Kernstift an der Spitze der Elektrode auf einfache berührungsfreie Weise erzielen. Ein weiteres Anwendungsgebiet des Lasers ist, dass die Querschnittsfläche des Distanzstückes damit elegant lokal reduziert werden kann. Dieses teilweises Abtragen dient dazu, den Wärmefluss zwischen Wendel und Wicklung zu verringern. Dabei kann sowohl die Höhe als auch die Breite des Drahtes verringert werden. Bevorzugt wird die Höhe verringert, weil damit an dieser Stelle der Außendurchmesser verringert werden kann. Der Abstand zur Kapillare eines keramischen Entladungsgefäßes wird dadurch vergrößert, was die Gefahr von Rissen verringert.

Eine weitere Anwendungsmöglichkeit ist die Reduzierung der Dicke der Wicklung, indem nachträglich die letzten Windungen in ihrer Höhe vermindert werden. vorteilhaft wird damit am Ende die Schweißbarkeit verbessert und die Einbettung in die Schmelzkeramik, die hier den Anschlussstift umgibt, gelingt besser.

Typisch ist eine Höhenreduzierung um 30 bis 65 %. Dies ist insbesondere bei kleinen Wattagen bis 100 W wichtig.

Insbesondere kann eine zusätzliche Umwicklung des Anschlussteils vorgesehen sein. Diese kann separat hergestellt sein und evtl. nachträglich aufgeschoben sein. Sie kann aber auch direkt aus dem Draht des Gewickels integral hergestellt sein. Sie kann einlagig oder zweilagig sein und als Einfach- oder Doppelgewickel realisiert sein. Eine weitere Möglichkeit ist ein einlagiges Umspinnungsgewickel.

### Kurze Beschreibung der Zeichnungen

Im folgenden soll die Erfindung anhand mehrerer Ausführungsbeispiele näher erläutert werden. Es zeigen:
- Figur 1: eine Hochdruckentladungslampe, im Schnitt;
- Figur 2: eine weitere Hochdruckentladungslampe, im Schnitt;
- Figur 3: ein Elektrodensystem für die Lampe der Figur 2, im Schnitt;
- Figur 4 bis 13: weitere Ausführungsbeispiele von Elektrodensystemen.

### Bevorzugte Ausführung der Erfindung

Figur 1 zeigt schematisch als Ausschnitt eine Metallhalogenidlampe 1 mit zweiseitig verschlossenem keramischem Entladungsgefäß 2 mit einer Leistung von 150 W. Die Elektroden 3 bestehen aus Stiften 4, die als Elektrodenschaft durchgängig konstanten Durchmesser besitzen. Er beträgt etwa 500 µm. In einem Abstand von 0,3 mm von der Entladungsseitigen Spitze des Stifts ist eine Wendel 5 von 180 µm Durchmesser auf dem Schaft 4 angebracht. Im Entladungsgefäß 2 ist eine Metallhalogenidfüllung eingefüllt. Die Enden 6 des Entladungsgefäßes sind mittels Kapillaren 7 verschlossen, die eine zweigeteilte Durchführung 8, 9 eng umschließen, bestehend aus einem inneren Anschlussteil 8 und einem äußeren Endstück 9. Das Endstück 9 ist ein Niobstift.

Fig. 2 zeigt im Detail ein Ende des Entladungsgefäßes 2. Das Endstück 9 ist mittels Glaslot 10 in der Kapillare 7 abgedichtet ist. Das Anschlussteil 8 besteht aus Molybdän. Es ist ein Stift (verdeckt), der von einer Wicklung 11 aus Molybdän umhüllt ist. Der Durchmesser des Anschlussteils 8 ist erheblich größer als der des als Schaft fungierenden Kernstifts 4 der Elektrode. Die auf dem Schaft befindliche als Elektrodenkopf dienende Wendel 5 ist über eine Unterbrechung 12, die eine oder mehrere Windungen umfasst, mit der Wicklung 11 verbunden. Die Anzahl der Windungen beträgt bevorzugt ein bis drei.

Fig. 3 zeigt schematisch ein anderes Ausführungsbeispiel eines Elektrodensystems 13 für die Lampe der Figur 1 im Detail. Es besteht aus einem durchgehenden Stift 4, der gleichzeitig die Aufgabe des Schafts und des Anschlussteils wahrnimmt. Am entladungsseitigen Ende ist eine Wendel 5 aufgebracht, die etwa 6 Windungen eines Drahtes umfasst und bündig abgeschnitten ist. Am durchführungsseitigen Ende ist eine Wicklung 11 desselben Drahtes, der aus Wolfram besteht, aufgebracht. Sie umfasst etwa 30 Windungen. Wendel 5 und Wicklung 11 sind integral gefertigt und über eine Unterbrechung 12, die eine Windung umfasst, verbunden. Der Abstand zwischen Wendel und Wicklung entspricht etwa dem Dreifachen der Länge der Wendel 5.

Allgemein gilt, dass der Abstand zwischen Wendel und Wicklung bevorzugt mit der Wattage steigt.

In Figur 4 ist das Elektrodensystem 13 ähnlich wie in Figur 3 aufgebaut. Jedoch sind Wendel 5 und Wicklung 11 nicht integral, sondern separat. Die Wicklung 11 ist aus Molybdän, da dieses sich am besten zur Anpassung an den thermischen Ausdehnungskoeffizienten der Keramik der Kapillare 7 eignet. Derartige Elektrodensysteme dürfen allerdings wegen des relativ niedrigen Schmelzpunkts von Molybdän nicht allzu stark belastet werden. Anders ausgedrückt sind diese Systeme für Leistungen bis 100 W gut geeignet, darüber aber nur bedingt. Andere geeignete Materialien für das Elektrodensystem sind Wolfram, Tantal und Rhenium, allein oder in Kombination. Ggf. dient ein Material als Beschichtung auf dem andern. Der Drahtdurchmesser der Wicklung 11 ist deutlich kleiner als der der Wendel 5, um das Totvolumen möglichst klein zu halten. Wendel und Wicklung sind über einen Schweißpunkt S am Ende der Unterbrechung miteinander verbunden.

Das Elektrodensystem 13 ist dadurch vervollständigt, dass an das Anschlussteil 8 noch das Endstück 9 der Durchführung aus Niob mit deutlich größerem Durchmesser angeschweißt ist. Der Außendurchmesser der Wicklung und der Durchmesser des Niobstifts sind etwa gleich groß.

In einer bevorzugten Ausführungsform besteht die Lösung des Problems der thermischen Anpassung besteht darin, die Wicklung aus einer geeigneten Kombination von Materialien zu fertigen. Dies gilt insbesondere für hochbelastete Lampen. In Figur 5 ist ein Elektrodensystem 13 im Ausschnitt gezeigt, bei dem das Problem der Anpassung des thermischen Ausdehnungskoeffizienten gegenüber dem Material der Kapillare gelöst wird, indem auf die eigentliche Wicklung 11, die aus Wolfram besteht und die wie in Figur 3 integral mit der Wendel ist, ein zweites Gewickel 26 aufgetragen wird, das aus Molybdän besteht. Das Gewickel 14 ist in aller Regel wegen der Minimierung des Totvolumens aus dünnerem Draht, in der Regel 20 bis 50 % dünner, gefertigt.

In Figur 6 ist ein Teil eines Elektrodensystems gezeigt, das ein Standard-Bauteil als Frontstück 20 am der Entladung ausgesetzten Ende des Elektrodensystems verwendet. Es besteht aus einem Kemdraht 21, der den Schaft und den daran anschließenden ersten Abschnitt des Anschlussteils bildet. Die Wendel 22 ist am ersten Ende des Schafts montiert, und zwar insbesondere so, dass die Wendel 22 bündig mit dem Schaft abschließt. Die Wicklung 23, die die gleiche Länge wie die Wendel 22 besitzt, ist am zweiten Ende des Schafts ebenfalls bündig montiert, wobei eine Unterbrechung 24 dazwischen angeordnet ist. Aufgrund der gleichen Länge von Wendel 22 und Wicklung 23 ist das Bauteil symmetrisch, was die Verwendung in der Fertigung enorm vereinfacht, weil aufgrund der Symmetrie nicht auf die Ausrichtung des Bauteils beim Einbau geachtet werden muss. In anderen Worten sind Wendel und Wicklung hier als gleichartige Teile konzipiert, die gegeneinander ausgetauscht werden können.

In Figur 7 ist gezeigt, wie das Frontstück 20 an weitere Komponenten der Durchführung angesetzt wird. Dabei wird das Frontstück 20 mit einem Mittelteil oder Zwischenstück 25 aus Cermet, das mit einer separaten Wicklung 26 umhüllt ist, verschweißt. Daran angesetzt ist das Endstück 27 aus Niob, ebenfalls über Schweißung. Die klassischen Grenzen zwischen Elektrode und Durchführung sind also zugunsten konstruktiver Vorteile aufgehoben.

Der besondere Vorteil dieser Anordnung ist, dass hier der Außendurchmesser der Wicklung 23 und des separaten Gewickels 26 des Mittelteils 25 nicht gleich groß sein müssen, da das Frontstück 20 bezüglich Geometrie und Material auf die Bedürfnisse der Wendel 22 optimiert werden kann, während das Mittelteil 25 auf eine Hüll- und Abdichtwirkung in der Kapillare hin optimiert werden kann.

In Figur 8a und 8b ist ein Elektrodensystem 30 gezeigt, bei dem die Vorteile eines fixierten Abstands zwischen Wendel 35 und Wicklung 39 demonstriert sind. Das Frontstück 31 ist neuartig gemäß Figur 8a gestaltet. Dagegen können Anschlussteil 32 und Endstück 33 konventionell ausgebildet sein, also beispielsweise, indem ein Molybdän-Gewickel 39 auf einem Molybdän-Stift 34a (gestrichelt) aufgebracht ist und mit einem Endstück 33, einem Stift aus Niob, verschweißt ist. Hier ist ein Frontstück 31 verwendet, das gemäß Fig. 8a aus einem Schaft 34 aus Wolfram besteht, auf dem eine Wendel 35 aus Wolfram aufgebracht ist. Zusätzlich ist jedoch noch eine Unterbrechung 36 auf den Schaft 34 gewickelt, die sich bis zum rückwärtigen Ende 37 des Schafts erstreckt.

Gemäß Figur 8b kann dieses Frontstück 31 mit dem konventionellen Anschlussteil 32 verschweißt werden. Der stark schematisiert dargestellte Schweiß-Verbindungspunkt 38 verbindet nicht nur die Kernstifte 34 und 34a, sondern auch die Unterbrechung 36 mit der Wicklung 39. Auch hier können Geometrie und Materialien aufgrund der Entkopplung zwischen Frontstück und Mittelteil auf die jeweiligen spezifischen Anforderungen hin optimiert werden.

In Figur 9 ist ein Elektrodensystem 13 gezeigt, bei dem die Baueinheit einen Kernstift 4 als Schaft und integrales Anschlussteil besitzt. Während die Wendel 5 wie üblich am entladungsseitigen Ende des Schafts 4 sitzt, ist die Wicklung 11 länger als das darin verborgene Anschlussteil 4', so dass in den Hohlraum 15 am rückseitigen Ende des Anschlussteils das Endstück eingeschoben und dann gecrimpt werden kann. Damit kann auf einen Schweißvorgang verzichtet werden.

In Figur 10 ist eine Alternative zu Figur 9 gezeigt, bei der als einziger Unterschied am rückwärtigen Ende des Anschlussteils 4' eine zusätzliche Unterbrechung 16 angesetzt ist, und zwar ohne Kernstift. In diesem Ausführungsbeispiel wird das Endstück in den Hohlraum 15 eingesetzt und von Unterbrechung 16 gecrimpt.

In Figur 11 ist ein Elektrodensystem 13 gezeigt mit einem dreiteiligen Design: ein unsymmetrisches Frontstück 17 mit durchgehendem Kernstift 4, der den Schaft und den ersten Teil des Anschlussteils bildet. Darauf sitzt eine kurze Wendel 18 und eine lange Wicklung 19. Daran ist ein Cermetstift 28 mit umgebenden Molybdängewickel angeschweißt, an dieses wiederum ist ein Endstück 9 angeschweißt. Der Schweißpunkt ist jeweils mit 38 bezeichnet.

In Figur 12 ist ein Frontstück 17 gezeigt, bei dem die Unterbrechung 40 zwei Windungen lang ist. Das Verhältnis zwischen Außendurchmesser der Wendel 14 und Außendurchmesser der Wicklung 29 ist hier 1:3. In die Wicklung kann ein geeignet dimensioniertes Mittelstück eingepasst werden.

Ein konkretes Beispiel einer Bemaßung ist eine 70 W-Lampe, bei der der Schaft 21 einen Durchmesser von 250 µm hat und der darauf gewickelte Draht für Wendel und Wicklung einen Durchmesser von 150 µm besitzt. Ein daraus gefertigtes symmetrisches Frontstück (siehe Figur 6 und 7) hat eine Länge der Wendel 22 von 1,1 mm, eine Länge der Unterbrechung 24 (1 Windung) von 1,8 mm und eine Länge der Wicklung 23 von wieder 1,1 mm. Ein daran angesetztes Mittelteil 25, das mit Molybdändraht 26 umwickelt ist, hat eine Länge von 8,5 mm mit einem Kernstift von 400 µm Durchmesser und einem Wickeldraht von 140 µm Durchmesser. Ein daran angesetztes Endstück 27 aus Niob hat eine Länge von 16,8 mm und besteht aus einem Niobstift mit 730 µm Durchmesser.

Die Bemaßung einer 35 W-Lampe sieht vor: der Niobstift 27 hat einen Durchmesser von 610 µm; der Molybdän-Kernstift 25 des Mittelteils hat einen Durchmesser von 300 µm und ist umwickelt von einem Molybdändraht 26 mit 130 µm Durchmesser; der Kernstift 21, der als durchgängiges Teil für Elektrodenschaft und Anschlussteil wirkt, hat einen Durchmesser von 154 µm; auf ihn ist eine Wendel 22, Unterbrechung 24 und Wicklung 23 aus einem Draht von 122 µm Durchmesser gewickelt.

Die Bemaßung einer 150 W-Lampe sieht vor: der Niobstift 27 hat einen Durchmesser von 880 µm; der Molybdän-Kernstift 25 des Mittelteils hat einen Durchmesser von 540 µm und ist umwickelt von einem Molybdändraht 26 mit 150 µm Durchmesser; der Kernstift 21, der als durchgängiges Teil für Elektrodenschaft und Anschlussteil wirkt, hat einen Durchmesser von 500 µm; auf ihn ist eine Wendel 22, Unterbrechung 24 und Wicklung 23 aus einem Draht von 180 µm Durchmesser gewickelt.

Der Durchmesser DA des Anschlussteils kann zwischen 50 und 400 % des Durchmesser DS des Schafts betragen.

Generell können separate Wendel und Wicklung miteinander starr verbunden sein, indem entweder das Ende der Unterbrechung mit dem Beginn der Wicklung oder der Wendel verschweißt ist. dabei ist die Unterbrechung entweder an die Wicklung oder Wendel integral angesetzt. Alternativ kann die Unterbrechung auch separat von Wendel und Wicklung sein und benötigt dann zwei Schweißpunkte. Statt einer Schweißung oder Lötung etc. ist auch eine rein mechanisch starre Verbindung möglich, beispielsweise durch Einfädeln der Unterbrechung in das u.U. aufgebogene Ende der Wendel oder Wicklung ähnlich den für Halogenglühlampen bekannten Techniken.

Statt einer Wicklungsunterbrechung, die schraubenförmig gewunden ist, kann die Unterbrechung auch als gerades Distanzstück 41 ausgebildet sein, das beispielsweise über Schweißpunkte 42 zwischen Wendel 5 und Wicklung 11 eingesetzt ist, siehe Figur 13.

In Figur 14 ist ein Ausführungsbeispiel gezeigt, bei dem der Kerndraht 21 von einer Unterbrechung 24 umwunden ist, die teils ein unversehrter Drahtabschnitt 24u und teils ein Drahtabschnitt 24r ist, bei dem der Durchmesser auf etwa 60 % abgetragen ist, was mittels Laserbearbeitung am einfachsten realisiert werden kann. Auf diese Weise wird der Wärmefluss vom Kopf der Elektrode nach hinten unterdrückt. Eine Alternative ist in Figur 15 gezeigt, die im Prinzip die Darstellung der Figur 9 zeigt, jedoch mit dem Unterschied, dass hier die Unterbrechung gleichmäßig seitlich eingeschnürt ist (41) oder einseitig eingeschnürt ist (42). Beides kann wieder mittels Laser, aber auch mechanisch, hergestellt werden.

In Figur 16 ist gezeigt, dass ein endständiger Teil 45 der Wicklung 11, der also am entladungsfernen Ende sitzt, einen reduzierten Durchmesser aufweisen kann, um den Bereich der Wicklung, der mit Schmelzkeramik oder Glaslot 10 in Berührung kommt, zu optimieren; siehe zum besseren Verständnis Figur 2. Der Stift 4 und die Unterbrechung 12 sowie die Wendel 5 entsprechen dabei der in Figur 2 gezeigten Anordnung. Auch hier ist der Abtrag der Höhe im Teil 45 am besten mit dem Laser zu bewerkstelligen.

## Patentansprüche

1. Elektrodensystem (13; 30) für eine Hochdruckentladungslampe (1) mit keramischem Entladungsgefäß, bestehend zumindest aus einer Elektrode, die einen stiftförmigen Schaft (4; 21; 34) besitzt mit einer auf den Schaft in der Nähe des entladungsseitigen freien Endes des Schaftes aufgebrachten Wendel (5; 18; 22; 35) und einem mit dem Schaft (4; 21; 34) verbundenen Anschlussteil (8; 32; 4), und wobei auf dem Anschlussteil eine umhüllende Wicklung (11; 19; 23; 29; 39) aufgebracht ist, **dadurch gekennzeichnet, dass** der Abstand zwischen Wendel (5; 18; 22; 35) und Wicklung (11; 19; 23; 29; 39) fixiert ist, indem Wendel (5; 18; 22; 35) und Wicklung (11; 19; 23; 29; 39) miteinander
- entweder über ein gerades Distanzstück (41), das über Schweißpunkte (42) zwischen Wendel (22) und Wicklung (23) eingesetzt ist,
- oder über eine schraubenförmig um den Schaft (4; 21; 34) gewundene Wicklungsunterbrechung (12; 24; 36; 40), die ein oder mehrere Windungen mit größerer Steigung als die Wendel (5; 18; 22; 35) umfasst,
verbunden sind.

2. Elektrodensystem nach Anspruch 1, **dadurch gekennzeichnet, dass** der Schaft (4; 21; 34) einen durchgängig konstanten Durchmesser aufweist.

3. Elektrodensystem nach Anspruch 1, **dadurch gekennzeichnet, dass** der Durchmesser des Anschlussteils (8; 32; 4) 50 % bis 400 % des Durchmessers des Schafts (4; 21; 34) beträgt.

4. Elektrodensystem nach Anspruch 1, **dadurch gekennzeichnet, dass** das Anschlussteil (8; 32; 4), integral mit dem Schaft (4; 21; 34) verbunden ist.

5. Elektrodensystem nach Anspruch 1, **dadurch gekennzeichnet, dass** Wendel (5; 18; 22; 35) und Wicklung (11; 19; 23; 29) sowie die Wicklungsunterbrechung (12; 24; 36; 40) einstückig aus einem Draht gefertigt sind.

6. Elektrodensystem nach Anspruch 1, **dadurch gekennzeichnet, dass** das Anschlussteil (8; 32; 4) ein separates Teil ist.

7. Elektrodensystem nach Anspruch 1, **dadurch gekennzeichnet, dass** das Anschlussteil (8; 32; 4) eine integrale Verlängerung des Schaftes (4; 21; 34) ist.

8. Elektrodensystem nach Anspruch 6, **dadurch gekennzeichnet, dass** zumindest der Schaft (4; 21; 34) aus hochschmelzendem, elektrisch leitendem Material, bevorzugt aus Wolfram oder Tantal allein oder überwiegend aus Wolfram oder Tantal besteht.

9. Elektrodensystem nach Anspruch 6, **dadurch gekennzeichnet, dass** das Anschlussteil (8; 32; 4) allein aus einem der Materialien Molybdän, Niob, elektrisch leitendem Cermet oder überwiegend aus einem dieser Materialien oder aus einer Legierung von Mo oder Nb besteht.

10. Elektrodensystem nach Anspruch 1, **dadurch gekennzeichnet, dass** Wendel (5; 18; 22; 35) und Wicklung (11; 19; 23; 29; 39) aus demselben Material bestehen.

11. Elektrodensystem nach Anspruch 1, **dadurch gekennzeichnet, dass** Wendel (5; 18; 22; 35) und Wicklung (11; 19; 23; 29; 39) aus Molybdän und/oder Wolfram bestehen.

12. Elektrodensystem nach Anspruch 1, **dadurch gekennzeichnet, dass** Wendel (5; 18; 22; 35) und Wicklung (11; 19; 23; 29; 39) gleiche Steigung besitzen.

13. Elektrodensystem nach Anspruch 1, **dadurch gekennzeichnet, dass** das Elektrodensystem ein Frontstück (20) umfasst, bei dem Wendel und Wicklung symmetrisch zueinander sind, indem Wendel (22) und Wicklung (23) gleiche Länge besitzen.

14. Elektrodensystem nach Anspruch 1, **dadurch gekennzeichnet, dass** auf die Wicklung (11; 23) oder einen Teil davon mindestens eine weitere Wicklung (26) oder Umspinnung aufgebracht ist.

15. Elektrodensystem nach Anspruch 1, **dadurch gekennzeichnet, dass** das Anschlussteil (8; 32; 4), im wesentlichen denselben Durchmesser wie der Schaft (4; 21; 34) hat, so dass deren Durchmesser weniger als 30 % voneinander abweichen.

16. Elektrodensystem nach einem der vorhergehenden Ansprüche, **dadurch gekennzeichnet, dass** der Durchmesser der Wicklungsunterbrechung (12; 24; 36; 40) lokal reduziert ist.

17. Elektrodensystem nach Anspruch 1, **dadurch gekennzeichnet, dass** die Wicklung ((11; 19; 23; 29)) am entladungsfernen Ende einen reduzierten äußeren Durchmesser aufweist.

18. Hochdruckentladungslampe mit mindestens einem Elektrodensystem (13; 30) nach Anspruch 1, wobei die Lampe ein Entladungsgefäß (2) mit zwei Enden (7) aufweist, wobei ein derartiges Elektrodensystem (13; 30) in eines oder in beide dieser Enden (7) des Entladungsgefäßes eingesetzt ist, wobei das Entladungsgefäß (2) aus Keramik gefertigt ist.

## Claims

1. Electrode system (13; 30) for a high-pressure discharge lamp (1) having a ceramic discharge vessel, at least comprising an electrode, which has a pin-shaped shank (4; 21; 34) with a filament (5; 18; 22; 35) fitted on the shank in the vicinity of the discharge-side free end of the shank and a connection part (8; 32; 4) connected to the shank (4; 21; 34), and an encircling winding (11; 19; 23; 29; 39) being fitted to the connection part, **characterized in that** the distance between filament (5; 18; 22; 35) and winding (11; 19; 23; 29; 39) is fixed by filament (5; 18; 22; 35) and winding (11; 19; 23; 29; 39) being connected to one another
- either via a straight spacer (41) that is fitted between filament (22) and winding (23) via weld spots (42),
- or via a winding interruption (12; 24; 36; 40) which is wound helically around the shank (4; 21; 34) and comprises one or more turns with a greater pitch than the filament (5; 18; 22; 35).

2. Electrode system according to Claim 1, **characterized in that** the shank (4; 21; 34) has a diameter that is constant throughout.

3. Electrode system according to Claim 1, **characterized in that** the diameter of the connection part (8; 32; 4) is 50% to 400% of the diameter of the shank (4; 21; 34).

4. Electrode system according to Claim 1, **characterized in that** the connection part (8; 32; 4) is integrally connected to the shank (4; 21; 34).

5. Electrode system according to Claim 1, **characterized in that** filament (5; 18; 22; 35) and winding (11; 19; 23; 29) and also the winding interruption (12; 24; 36; 40) are produced integrally from a wire.

6. Electrode system according to Claim 1, **characterized in that** the connection part (8; 32; 4) is a separate part.

7. Electrode system according to Claim 1, **characterized in that** the connection part (8; 32; 4) is an integral extension of the shank (4; 21; 34).

8. Electrode system according to Claim 6, **characterized in that** at least the shank (4; 21; 34) consists of high-melting, electrically conductive material, preferably of tungsten or tantalum alone or predominantly of tungsten or tantalum.

9. Electrode system according to Claim 6, **characterized in that** the connection part (8; 32; 4) consists of one of the materials molybdenum, niobium, electrically conductive cermet alone or predominantly of one of these materials or an alloy of Mo or Nb.

10. Electrode system according to Claim 1, **characterized in that** filament (5; 18; 22; 35) and winding (11; 19; 23; 29; 39) consist of the same material.

11. Electrode system according to Claim 1, **characterized in that** filament (5; 18; 22; 35) and winding (11; 19; 23; 29; 39) consist of molybdenum and/or tungsten.

12. Electrode system according to Claim 1, **characterized in that** filament (5; 18; 22; 35) and winding (11; 19; 23; 29; 39) have the same pitch.

13. Electrode system according to Claim 1, **characterized in that** the electrode system comprises a front piece (20), in which filament and winding are symmetrical with respect to one another by virtue of filament (22) and winding (23) having the same length.

14. Electrode system according to Claim 1, **characterized in that** at least one further winding (26) or coiled formation is fitted onto the winding (11; 23) or a part thereof.

15. Electrode system according to Claim 1, **characterized in that** the connection part (8; 32; 4) has substantially the same diameter as the shank (4; 21; 34), and **in that** their diameters differ by less than 30%.

16. Electrode system according to one of the preceding claims, **characterized in that** the diameter of the winding interruption (12; 24; 36; 40) is locally reduced.

17. Electrode system according to Claim 1, **characterized in that** the winding (11; 19; 23; 29) has a reduced outer diameter at the end remote from the discharge.

18. High-pressure discharge lamp having at least one electrode system (13; 30) according to Claim 1, the lamp having a discharge vessel (2) with two ends (7), an electrode system (13; 30) of this type being inserted into one or both of these ends (7) of the discharge vessel, the discharge vessel (2) being produced from ceramic.

## Revendications

1. Système d'électrode (13 ; 30) pour une lampe à décharge à haute pression (1) avec une enceinte de décharge en céramique, se composant d'au moins une électrode, qui possède une tige en forme de barre (4 ; 21 ; 34) avec un filament (5 ; 18 ; 22 ; 35) monté sur la tige à proximité de l'extrémité libre de la tige côté décharge et avec une partie de raccordement (8 ; 32 ; 4) reliée à la tige (4 ; 21 ; 34), et dans lequel sur la partie de raccordement est monté un enroulement enveloppant (11 ; 19 ; 23 ; 29 ; 39), **caractérisé en ce que** la distance entre le filament (5 ; 18 ; 22 ; 35) et l'enroulement (11 ; 19 ; 23 ; 29 ; 39) est fixé en reliant le filament (5 ; 18 ; 22 ; 35) et l'enroulement (11 ; 19 ; 23 ; 29 ; 39) ensemble
- soit par le biais d'une pièce d'écartement droite (41) qui est mise en place par des points de soudure (42) entre le filament (22) et l'enroulement (23),
- soit par le biais d'une interruption d'enroulement (12 ; 24 ; 36 ; 40) enroulée en forme d'hélice autour de la tige (4 ; 21 ; 34), qui comprend une ou plusieurs spires avec un pas plus grand que le filament (5 ; 18 ; 22 ; 35).

2. Système d'électrode selon la revendication 1, **caractérisé en ce que** la tige (4 ; 21 ; 34) présente un diamètre constant tout du long.

3. Système d'électrode selon la revendication 1, **caractérisé en ce que** le diamètre de la partie de raccordement (8 ; 32 ; 4) représente de 50 % à 400 % du diamètre de la tige (4 ; 21 ; 34).

4. Système d'électrode selon la revendication 1, **caractérisé en ce que** la partie de raccordement (8 ; 32 ; 4) est reliée intégralement avec la tige (4 ; 21 ; 34).

5. Système d'électrode selon la revendication 1, **caractérisé en ce que** le filament (5 ; 18 ; 22 ; 35) et l'enroulement (11 ; 19 ; 23 ; 29) ainsi que l'interruption d'enroulement (12 ; 24 ; 36 ; 40) sont réalisés d'un seul tenant à partir d'un fil.

6. Système d'électrode selon la revendication 1, **caractérisé en ce que** la partie de raccordement (8 ; 32 ; 4) est une partie séparée.

7. Système d'électrode selon la revendication 1, **caractérisé en ce que** la partie de raccordement (8 ; 32 ; 4) est un prolongement intégré de la tige (4 ; 21 ; 34).

8. Système d'électrode selon la revendication 6, **caractérisé en ce qu'**au moins la tige (4 ; 21 ; 34) est composée d'un matériau électriquement conducteur ayant un point de fusion élevé, de préférence en tungstène ou en tantale seuls ou majoritairement en tungstène ou en tantale.

9. Système d'électrode selon la revendication 6, **caractérisé en ce que** la partie de raccordement (8 ; 32 ; 4) est composée uniquement de l'un des matériaux molybdène, niobium, cermet électriquement conducteur ou majoritairement de l'un de ces matériaux ou d'un alliage de Mo ou de Nb.

10. Système d'électrode selon la revendication 1, **caractérisé en ce que** le filament (5 ; 18 ; 22 ; 35) et l'enroulement (11 ; 19 ; 23 ; 29 ; 39) sont composés du même matériau.

11. Système d'électrode selon la revendication 1, **caractérisé en ce que** le filament (5 ; 18 ; 22 ; 35) et l'enroulement (11 ; 19 ; 23 ; 29 ; 39) sont composés de molybdène et/ou de tungstène.

12. Système d'électrode selon la revendication 1, **caractérisé en ce que** le filament (5 ; 18 ; 22 ; 35) et l'enroulement (11 ; 19 ; 23 ; 29 ; 39) possèdent le même pas.

13. Système d'électrode selon la revendication 1, **caractérisé en ce que** le système d'électrode comprend une pièce frontale (20), dans laquelle le filament et l'enroulement sont symétriques l'un par rapport à l'autre, le filament (22) et l'enroulement (23) possédant la même longueur.

14. Système d'électrode selon la revendication 1, **caractérisé en ce que** sur l'enroulement (11 ; 23) ou une partie de celui-ci est monté au moins un autre enroulement (26) ou un guipage.

15. Système d'électrode selon la revendication 1, **caractérisé en ce que** la partie de raccordement (8 ; 32 ; 4) a pour l'essentiel le même diamètre que la tige (4 ; 21 ; 34), de sorte que leurs diamètres diffèrent l'un de l'autre de moins de 30%.

16. Système d'électrode selon l'une des revendications précédentes, **caractérisé en ce que** le diamètre de l'interruption d'enroulement (12 ; 24 ; 36 ; 40) est réduit localement.

17. Système d'électrode selon la revendication 1, **caractérisé en ce que** l'enroulement ((11 ; 19 ; 23 ; 29)) présente à l'extrémité éloignée de la décharge un diamètre externe réduit.

18. Lampe à décharge de gaz haute pression comportant au moins un système d'électrode (13 ; 30) selon la revendication 1, dans laquelle la lampe présente une enceinte de décharge (2) avec deux extrémités (7), dans laquelle un tel système d'électrode (13 ; 30) est monté dans l'une ou dans les deux de ces extrémités (7) de l'enceinte de décharge, dans laquelle l'enceinte de décharge (2) est réalisée en céramique.
